# EUROPÄISCHE PATENTSCHRIFT

(11) **EP 3 108 191 B1**
(45) Veröffentlichungstag und Bekanntmachung des Hinweises auf die Patenterteilung: **08.04.2020**
(21) Anmeldenummer: 15705528.6
(22) Anmeldetag: 05.02.2015
(51) Int. Cl.: F25D 25/02, A47B 88/70

(54) **HAUSHALTSKÄLTEGERÄT MIT EINEM INNENRAUM, IN DEM EIN TRÄGER VERSCHIEBBAR ANGEORDNET IST, AUF DEM EIN BEHÄLTER BEWEGUNGSGEKOPPELT ANGEORDNET IST**
REFRIGERATION DEVICE HAVING AN INTERIOR SPACE IN WHICH A SLIDING SUPPORT IS MOTION-COUPLED WITH A STORAGE CONTAINER
APPAREIL FRIGORIFIQUE COMPRENANT UN ESPACE INTÉRIEUR AVEC SUPPORT COULISSANT COUPLÉ AUX MOUVEMENTS DU RÉCIPIENT DE STOCKAGE

(30) Priorität: 20.02.2014 DE 102014203066
(43) Veröffentlichungstag der Anmeldung: 28.12.2016
(73) Patentinhaber: BSH Hausgeräte GmbH, 81739 München (DE)
(72) Erfinder: CIZIK, Herbert, 73113 Ottenbach (DE); FINK, Jürgen, 89547 Gerstetten (DE); AHMEDOV, Sezgin, 93049 Regensburg (DE)
(86) Internationale Anmeldenummer: PCT/EP2015/052375
(87) Internationale Veröffentlichungsnummer: WO 2015/124433

(56) Entgegenhaltungen:
- EP-A2- 2 634 516
- WO-A1-2011/018352
- WO-A1-2014/019856
- WO-A2-99/60982
- JP-A- 2013 036 702

## Beschreibung

Die Erfindung betrifft ein Haushaltskältegerät mit einem Innenraum, der durch Wände eines Innenbehälters begrenzt ist. Das Haushaltskältegerät umfasst einen Behälter zur Aufnahme von Lebensmitteln, der im Innenraum verschiebbar angeordnet ist.

Derartige Ausgestaltungen für ein Haushaltskältegerät, wie beispielsweise einem Kühlschrank oder einem Gefriergerät oder einem Kühl-Gefrier-Kombigerät, sind hinlänglich bekannt. Behälter in Form von Schubläden, in denen Lebensmittel eingebracht werden, können üblicherweise horizontal in Tiefenrichtung des Haushaltskältegeräts herausgezogen und eingeschoben werden. Dazu können sie beispielsweise auf Lagerungsvorrichtungen, die an Seitenwänden des Innenbehälters angeordnet sind, gelagert und entsprechend geführt werden.

Aus der WO 2011/018352 A1 ist ein Haushaltskältegerät mit einer verschiebbaren Platte bekannt, auf der Behälter in einem hinteren Bereich spielbehaftet mechanisch gekoppelt werden können, so dass bei einer Bewegung der Platte der Behälter mitbewegt wird.

WO 2014/019856 A1 offenbart ein Kältegerät mit einem Innenraum, in dem ein Fachboden angeordnet ist. Auf dem Fachboden ist ein auf Rollen verlagerbar gestütztes Tablett angeordnet. In den Rahmen des Tabletts kann eine formschlüssig passende Schale eingesetzt werden.

WO 99/60982 A2 offenbart eine automatische Ausgabemaschine, in welche modulare Behälter eingesetzt werden können, um medizinische Produkte und Medikamente zu verteilen.

JP 2013-36702 A offenbart einen Befestigungsfachboden, der einen Eingriffsabschnitt aufweist. In den Eingriffsabschnitt kann ein U-förmiges Halteteil eines Halteglieds eingesteckt werden. Das Halteglied weist elastische Vorsprungsabschnitte auf. Das Halteglied umfasst zudem Einpassrillen. In diese Einpassrillen können Beinabschnitte von Eierträgern eingesteckt werden, um die Eierträger in ihrer Position zu fixieren.

Es ist Aufgabe der vorliegenden Erfindung, ein Haushaltskältegerät zu schaffen, bei welchem eine nutzerfreundliche Handhabung und leichtgängige und sichere Verschiebung eines derartigen Behälters mit dem Träger erreicht ist.

Diese Aufgabe wird durch ein Haushaltskältegerät, welches die Merkmale nach Anspruch 1 aufweist, gelöst.

Ein erfindungsgemäßes Haushaltskältegerät umfasst einen Innenraum, der durch Wände eines Innenbehälters begrenzt ist. Das Haushaltskältegerät umfasst zumindest einen Behälter zur Aufnahme von Lebensmitteln, der im Innenraum verschiebbar angeordnet ist. Ein Träger, der separat zu dem zumindest einen Behälter ausgebildet ist, ist verschiebbar in dem Innenraum gelagert und der Behälter ist auf dem Träger zerstörungsfrei lösbar angeordnet. Darüber hinaus ist vorgesehen, dass der zumindest eine Behälter zum Verschieben mit dem Träger bewegungsgekoppelt ist. Ein wesentlicher Gedanke der Erfindung ist darin zu sehen, dass zur Bewegungskopplung der Behälter zumindest ein Koppelelement aufweist und der Träger zumindest ein Koppelelement aufweist und die Koppelelemente im gekoppelten Zustand in Tiefenrichtung des Haushaltskältegeräts betrachtet überlappend angeordnet sind. Es ist daher somit eine in dieser horizontalen Tiefenrichtung eine Verzahnung und somit auch ein Ineinandergreifen der Koppelelemente ausgebildet. Dadurch ist ein Lösen in vertikaler Richtung verhindert und somit eine sichererer und kippfreie sowie schaukelfreie Bewegungsführung des Behälters auf dem Träger erreicht.

Es ergibt sich auch eine hochfunktionelle und leicht zu bedienende Anordnung, die eine sehr nutzerfreundliche und sichere Bewegungsführung der Behälter ermöglicht. Auch bei umfänglicher Bestückung des zumindest einen Behälters mit Lebensmitteln und somit relativ hoher Gewichtskraft des Behälters ist dieser immer noch leichtgängig herauszuziehen und hineinzuschieben und hebt vorne nicht von dem Träger ab. Durch einen derartigen Träger, der quasi einen gewissen Unterbau für den Behälter bildet, können diese auftretenden Kräfte entsprechend aufgenommen werden und die Bewegungsführung des Gesamtsystems ist durch die Ableitung der Kräfte über den Träger dennoch sehr leichtgängig möglich.

Wesentlich ist auch die zerstörungsfreie Trennungs- und Wiederzusammenfügungsmöglichkeit zwischen dem Träger und dem zumindest einen Behälter, so dass auch hier zur Veränderung der Bestückung des Trägers mit Behältern im Hinblick auf die Anzahl und/oder Formgebung hohe Flexibilität für einen Nutzer erreicht ist. Darüber hinaus kann durch eine derartige wiederholbare Separierungs- und Zusammenfügungsmöglichkeit auch die Handhabung der einzelnen Komponenten, beispielsweise im Hinblick auf Reinigbarkeit, erhöht werden.

Durch die Bewegungskopplung zwischen dem Träger und dem Behälter werden diese beiden Komponenten, obwohl sie eigentlich separate Bauteile sind, bei einem durchgeführten Verschieben im Wesentlichen positionsfixiert, im besonderen Maße in vertikaler Richtung, zueinander, so dass auch hier kein unerwünschtes Verrutschen oder gar Herunterfallen des Behälters auftritt. Durch eine solche Ausgestaltung ist darüber hinaus auch erreicht, dass sowohl der Behälter von einem Nutzer direkt gegriffen werden kann, als auch der Träger direkt gegriffen werden kann und das Herausziehen von jeweils beiden Komponenten dann gleichzeitig erreicht wird.

Es ist vorgesehen, dass der Träger an einem Boden eine rinnenartige Vertiefung aufweist, in welcher das trägerseitige Koppelelement integriert ist. Durch diese Ausgestaltung steht das trägerseitige Koppelelement nicht unerwünscht erhaben nach oben über. Dies birgt wesentliche Vorteile bezüglich einem Stoßschutz und unerwünschten mechanischen Krafteinflüssen beim Aufbringen des Behälters auf den Träger, so dass das trägerseitige Koppelelement auch nicht unerwünscht abgeschlagen oder abgebrochen werden kann. Durch die integrale Ausgestaltung des trägerseitigen Koppelelements in diese rinnenartige Vertiefung sind auch eine hohe mechanische Stabilität und eine Bauteilreduzierung erreicht. Es ist kein separater Montageaufwand zum Anbringen des trägerseitigen Koppelelements an den Träger erforderlich. Darüber hinaus ist auch eine unerwünschte Positionsverschiebung, wie sie bei separaten Komponenten des Trägers einerseits und des trägerseitigen Koppelelements andererseits auftreten könnte, vermieden.

Bei einer vorteilhaften Ausgestaltung ist vorgesehen, dass das trägerseitige Koppelelement an einem oberen Rand einer die Vertiefung nach vorne begrenzenden Frontwand ein Koppelteil aufweist. Durch diese Ausgestaltung wird eine besonders nutzerfreundliche und im Hinblick auf die Bewegungsdurchführung zum Koppeln einfache Handhabung für einen Nutzer erreicht. Durch die Ausbildung an einem oberen Rand dieser Vertiefung wird quasi darunter in der Vertiefung eine gewisse Hohlraumbildung geschaffen, in welchen dann ein behälterseitiges Koppelelement eingreifen kann. Dadurch wird eine multiple Verzahnung erreicht, die die Kopplung nochmals begünstigt.

Darüber hinaus ist durch diese spezifische exponierte Position des Koppelelements am oberen Rand auch eine sehr freikragende Orientierung und Erstreckung des trägerseitigen Koppelelements mit diesem Koppelteil gegeben, so dass auch hier eine zielsichere Kopplung mit dem behälterseitigen Koppelelement ermöglicht ist, ohne umfängliche und komplexe Koppelabläufe durchführen zu müssen.

Die Anbringung an der die Vertiefung begrenzenden Frontwand begünstigt den Koppelablauf nochmals. Das trägerseitige Koppelelement bildet mit diesem Koppelteil eine obere Verjüngung beziehungsweise Verminderung der Vertiefung zwischen der Frontwand und einer die Vertiefung nach hinten begrenzenden Rückwand.

Vorzugsweise ist vorgesehen, dass das trägerseitige Koppelteil ein horizontaler, streifenförmiger Steg ist, der in Richtung einer die Vertiefung nach hinten begrenzenden Rückwand orientiert ist, insbesondere an dieser Frontwand orientiert ist. Durch diese positionelle Anordnung und spezifizierte Orientierung wird die Kopplung zwischen den Koppelelementen vereinfacht und bleibt darüber hinaus auch selbständig und dauerhaft erhalten, bis sie von einem Nutzer wieder gelöst wird. Durch die geometrische Ausgestaltung des Koppelteils ist dieses auch sehr flachbauend realisierbar, so dass hier möglichst wenig Bauraum erforderlich ist, andererseits dennoch eine mechanisch stabile Ausgestaltung geschaffen ist.

Es ist vorgesehen, dass an gegenüberliegenden Enden der sich in Breitenrichtung erstreckenden Vertiefung jeweils ein trägerseitiges Koppelelement mündet, und die Koppelelemente beabstandet zueinander angeordnet sind. In Breitenrichtung des Haushaltskältegeräts betrachtet sind somit beidseits zwei trägerseitige Koppelelemente ausgebildet, so dass diesbezüglich vorzugsweise zu einer in Tiefenrichtung orientierten Mittenachse des Trägers und somit einer Symmetrieachse eine symmetrische Ausgestaltung mit den trägerseitigen Koppelelementen realisiert ist. Eine mechanische Kopplung und zuverlässige Bewegungsführung ist dadurch nochmals begünstigt. Insbesondere in vertikaler Richtung ist somit eine außerordentlich vorteilhafte Positionsfixierung des Behälters mit dem Träger erreicht, so dass auch hier ein Kippen oder Schaukeln um eine horizontale Achse in Tiefenrichtung oder eine horizontale Achse in Breitenrichtung des Haushaltskältegeräts verhindert ist.

Vorzugsweise ist vorgesehen, dass das zumindest eine behälterseitige Koppelelement an einer Unterseite eines Bodens des Behälters ausgebildet ist. Eine zielführende Kopplung und Entkopplung ist dadurch begünstigt. Darüber hinaus wird das Nutzvolumen des Behälters nicht eingeschränkt.

Vorzugsweise ist vorgesehen, dass das behälterseitige Koppelelement in ein nach unten abstehendes Eingriffselement, welches zum Eingriff in eine Vertiefung in dem Träger ausgebildet ist, integriert ist. Auch durch diese Ausgestaltung wird eine äußerst kompakte Realisierung des behälterseitigen Koppelelements ermöglicht und darüber hinaus eine mechanisch stabile Anordnung bei bauteilreduzierter Ausgestaltung erreicht. Darüber hinaus ist eine lokal äußerst fokussierte und zentrierte Anbringung sowohl des Eingriffselements als auch der Koppelelemente geschaffen, so dass die Vorgänge, die ein Nutzer zum Einbringen des Eingriffselements in die Vertiefung einerseits und zum Koppeln der Koppelelemente andererseits durchführen muss, intuitiv sind und ineinander übergehen, und zumindest teilweise gleichlaufend und automatisch erwirkt werden.

Vorzugsweise ist vorgesehen, dass das behälterseitige Koppelelement eine Einbauchung beziehungsweise Einbuchtung in einer Wand des Eingriffselements aufweist. Insbesondere ist das Koppelteil des trägerseitigen Koppelelements in gekoppeltem Zustand in die Einbauchung eingreifend angeordnet. Diese komplementär aufeinander abgestimmte geometrische Gestaltung des trägerseitigen Koppelelements und des behälterseitigen Koppelelements macht den Ablauf zur Kopplung und Entkopplung nochmals einfacher und kann sehr schnell und nutzerfreundlich erfolgen. Dennoch bleibt eine hohe mechanische Koppelwirkung bestehen.

Vorzugsweise ist vorgesehen, dass das Eingriffselement in einer Horizontalebene betrachtet U-förmig ausgebildet ist. Durch diese spezifische Formgebung wird einerseits ein möglichst umfänglicher Eingriff und somit ein möglichst umfängliches Eintauchen des Eingriffselements in die rinnenartige Vertiefung erreicht, so dass dies auch über eine möglichst große Breite des Haushaltskältegeräts ausgebildet werden kann. Dadurch wird durch die Gewichtskraft des Behälters alleine schon eine bevorzugte Aufstellung und mechanische Verbindung zwischen dem Behälter und dem Träger geschaffen. Durch die Seitenschenkel der U-Form wird dann andererseits auch in Tiefenrichtung eine gewisse Verschiebestabilität und Positionsfixierung durch das Eingriffselement selbst positiv beeinflusst, so dass durch diese Ausgestaltung auch in Tiefenrichtung nur ein gewünschtes und insbesondere zur Lösung des gekoppelten Zustands der Koppelelemente erforderliches Spiel zwischen dem Behälter und dem Träger definiert vorgegeben ist und ansonsten auch in dieser Tiefenrichtung im eingegriffenen Zustand des Eingriffselements in die Vertiefung eine Positionshalterung erreicht ist.

Vorzugsweise ist vorgesehen, dass sich eine Einbauchung in einem Bodenschenkel der U-Form ausbildet und bis zur Unterseite des Bodens des Behälters sich ausbildet.

Zusätzlich oder anstatt dazu ist vorgesehen, dass zu einem Seitenschenkel der U-Form die Einbauchung offen ausgebildet ist und zur anderen Seite in Breitenrichtung dieser Einbauchung betrachtet diese Einbauchung durch eine Wand begrenzt beziehungsweise damit geschlossen ist. Auch diese Ausgestaltung trägt positiv zur einfachen Kopplung und Entkopplung bei, so dass keine unerwünschten Verspreizungen und Verklemmungen auftreten.

Vorzugsweise ist vorgesehen, dass im gekoppelten Zustand zwischen den Koppelelementen der Behälter in vertikaler Richtung des Haushaltskältegeräts betrachtet positionsfixiert und somit insbesondere ohne positionellem Spiel zueinander in den Bereich der Koppelverbindung an dem Träger angeordnet ist.

Es ist vorgesehen, dass die Koppelelemente so ausgebildet sind, dass das Lösen des gekoppelten Zustands durch eine relative Verschiebebewegung zwischen dem Behälter und dem Träger nur in Tiefenrichtung nach hinten durchführbar ist, so dass hier nur eine gerade Bewegungsführung in eine Raumrichtung, nämlich in diese Tiefenrichtung, erfolgt. Wird diese Verschiebebewegung so weit vollzogen, dass die beiden Koppelelemente in Tiefenrichtung betrachtet nicht mehr überlappend angeordnet sind, so kann die vollständige Separierung des Behälters von dem Träger dahingehend erfolgen, dass eine einfache Anhebebewegung beziehungsweise Hubbewegung der Behälter von dem Träger separiert werden kann. Auch hier ist dann insbesondere vorgesehen, dass diese Hubbewegung ausschließlich in vertikaler Richtung erfolgt. Dadurch wird auch ein äußerst einfaches Bewegungsprinzip erreicht, nämlich eine erste Bewegung in eine erste Raumrichtung, nämlich nur in die Tiefenrichtung, und eine dann folgende, zweite Bewegung in eine dazu senkrechte, zweite Raumrichtung, nämlich nur in eine vertikale Richtung, und der Behälter und der Träger sind entkoppelt und auch separiert voneinander. In entsprechender inverser Richtung ist dann der Bewegungsablauf zum Koppeln des Behälters mit dem Träger.

Insbesondere sind die koppelnden Koppelelemente des Trägers und des Behälters so gestaltet, dass ein Koppelteil, insbesondere ein Steg, eines Koppelelements in eine Einbauchung des anderen Koppelelements eingreift bzw. eintaucht. Dazu sind die Stege und Einbauchungen in vertikaler Richtung betrachtet komplementär entsprechend ausgebildet und angeordnet.

Vorzugsweise ist vorgesehen, dass das trägerseitige Koppelelement in einem hinteren Bereich, insbesondere in einem hinteren Rahmenteil eines Rahmens des Trägers, ausgebildet ist, und das behälterseitige Koppelelement in einem hinteren Bereich des Behälters ausgebildet ist. Durch diese positionelle Anordnung der Koppelelemente wird bezüglich der mechanischen Hebelwirkung ein Herausziehen und Hineinschieben des Behälters und des Trägers eine besonders vorteilhafte Ausführung erzielt. Da der Behälter und/oder der Träger bei geöffneter Tür des Haushaltskältegeräts auch nur im frontseitigen Bereich zugänglich und von dem Nutzer direkt gegriffen werden können, ist die Wirkung durch das frontseitige Angreifen des Nutzers und die Kraftbeeinflussung zum Herausziehen und Hineinschieben besonders funktionell mit der dann an der gegenüberliegenden hinteren Seite ausgebildeten mechanischen Kopplung zwischen dem Behälter und dem Träger zur stabilen Bewegung. Ein unerwünschtes Verkippen oder Schaukeln oder ein in sonstiger Weise unerwünschtes relatives Bewegen des Behälters und des Trägers zueinander ist dadurch unterbunden.

Vorzugsweise ist vorgesehen, dass der Träger als Schlitten ausgebildet ist, der eine Trägerplatte aufweist, auf welcher der Behälter positionierbar ist. Durch diese Ausgestaltung wird eine sehr stabile Konstruktion geschaffen, die den Behälter möglichst großflächig aufnehmen kann und dieser möglichst umfänglich und gleichmäßig auf dieser Trägerplatte aufgestellt werden kann. Durch die Ausgestaltung als Schlitten ist auch die Bewegungsführung gleichmäßiger erreicht, so dass eine besonders ruckfreie und leichtgängige Bewegung ermöglicht ist und andererseits auch eine gleichmäßigere Gewichtskraftverteilung des Behälters auf den Träger erfolgt. Besonders eine rollengelagerte Ausführung dieses Schlittens ist in dem Zusammenhang vorteilhaft.

Der Träger mit seiner Trägerplatte ist in dem Zusammenhang vorzugsweise so gestaltet, dass er einen Rahmen aus Kunststoff aufweist, der eine durchsichtige Platte, beispielsweise aus Glas oder Kunststoff, außenumfangsseitig umgreift. In diesem Rahmen sind dann vorzugsweise auch die Rollen bei einer Ausführung des Schlittens als rollengelagerte Komponente angeordnet.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Haushaltskältegeräts;
- Fig. 2: eine perspektivische Darstellung eines Ausführungsbeispiels eines Trägers;
- Fig. 3: eine vergrößerte Darstellung eines Teilausschnitts aus Fig. 2;
- Fig. 4: eine perspektivische Darstellung eines Ausführungsbeispiels eines Behälters;
- Fig. 5: eine vergrößerte Darstellung eines Teilausschnitts aus Fig. 4;
- Fig. 6: eine Horizontalschnittdarstellung eines gekoppelten Zustands zwischen dem Behälter und dem Träger;
- Fig. 7 bis 9: Horizontalschnittdarstellungen von verschiedenen Zuständen zwischen dem Behälter und dem Träger bei einem Lösevorgang ausgehend von dem gekoppelten Zustand bis zu einem separierten Zustand.

In den Figuren werden gleiche oder funktionsgleiche Elemente mit den gleichen Bezugszeichen versehen.

In Fig. 1 ist in einer perspektivischen Darstellung ein Haushaltskältegerät 1 gezeigt, welches beispielsweise ein Kühlschrank oder ein Kühl-Gefrier-Kombigerät sein kann.

Das Haushaltskältegerät 1 umfasst ein Gehäuse 2, an dem ein Innenbehälter 3 angeordnet ist. Der Innenbehälter 3 begrenzt einen Innenraum 4, in den Lebensmittel zum Lagern und Konservieren eingebracht werden können.

Der Innenbehälter 3 umfasst zwei seitliche Vertikalwände 3a und 3b sowie eine Rückwand 3c. Darüber hinausgehend ist der Innenraum 4 durch einen nicht gekennzeichneten Boden und eine nicht gekennzeichnete Decke, die ebenfalls Wände des Innenbehälters 3 darstellen, begrenzt.

Das Haushaltskältegerät 1 umfasst darüber hinaus einen weiteren separaten Innenraum 5, der vom oberen Innenraum 4 separiert ist.

Der obere Innenraum 4 ist durch eine Tür 6 verschließbar, wohingegen der untere Innenraum 5 durch eine Tür 7 unabhängig von der Tür 6 verschließbar ist.

In dem Innenraum 4 ist eine Vorrichtung 8 angeordnet, die einen ersten Behälter 9 sowie einen zweiten Behälter 10 umfasst. Die beiden Behälter 9 und 10 sind jeweils als Schubladen bzw. Schalen ausgebildet und zur Aufnahme von Lebensmitteln ausgebildet.

Die beiden Behälter 9 und 10 sind darüber hinaus im Ausführungsbeispiel auf einem gemeinsamen Träger 11 angeordnet.

Vorzugsweise ist nur ein Behälter 9 oder 10 ausgebildet, der sich dann über die gesamte Breite der beiden Behälter 9 und 10 erstreckt.

Der Träger 11 ist im Ausführungsbeispiel als Platte ausgebildet, die sich in Tiefenrichtung und somit in z-Richtung des Haushaltskältegeräts 1 und somit auch des Innenraums 4 hin- und herschieben lässt. Dazu ist eine nicht näher gekennzeichnete Führungsvorrichtung ausgebildet, die beispielsweise als Rollenlager oder als Führungsschienenvorrichtung gestaltet ist.

Es kann in dem Zusammenhang beispielsweise vorgesehen sein, dass an der Unterseite des Trägers 11 Rollen ausgebildet sind, die dann auf Führungen laufen, die an einer weiteren darunter ausgebildeten Platte angeordnet sind oder die an den Wänden 3a und 3b ausgebildet sind.

Die weitere Erläuterung erfolgt dahingehend, dass nur der Behälter 9 vorhanden ist, der sich dann über die gesamte Breite der gezeigten Behälter 9 und 10 erstreckt.

Es ist in dem Zusammenhang eine Koppelvorrichtung zwischen dem Behälter 9 und dem Träger 11 ausgebildet, auf welche die beiden Komponenten im gekoppelten Zustand zumindest in vertikaler Richtung und somit in y-Richtung besonders positionsfixiert zueinander angeordnet und gehalten sind.

Dazu ist in Fig. 2 eine perspektivische Darstellung des Trägers 11 gezeigt. Dieser ist in der gezeigten Ausführung ein vorzugsweise rollengelagerter Schlitten, der eine Trägerplatte 12 aufweist. Die Trägerplatte 12 ist durch einen Rahmen 13 und eine von dem Rahmen 13 umfangsseitig umgriffenen Innenplatte 14, die aus Glas oder einem durchsichtigen Kunststoff sein kann, umgeben.

Der Rahmen 13 ist aus Kunststoff und weist ein vorderes Rahmenteil 13a, welches der Tür 6 nächstliegend zugewandt ist, zwei seitliche Rahmenteile 13b und 13c sowie ein hinteres Rahmenteil 13d, welches der Rückwand beziehungsweise hinteren Wand 3c des Innenbehälters 3 nächstliegend zugewandt ist, auf.

In diesem hinteren Rahmenteil 13d ist eine Vertiefung 15 ausgebildet, welche sich geradlinig und rinnenartig im Wesentlichen über die gesamte Breite (in x-Richtung) erstreckt. In dieser rinnenartigen Vertiefung 15 integriert sind zwei voneinander beabstandete trägerseitige Koppelelemente 16 und 17 ausgebildet. Das trägerseitige Koppelelement 16 mündet an ein Ende 18 der Vertiefung 15, wohingegen das gegenüberliegende zweite trägerseitige Koppelelement 17 an ein in Breitenrichtung gegenüberliegendes Ende 19 der Vertiefung 15 mündet.

In Fig. 2 ist die zu der in Tiefenrichtung überlappenden Kopplung komplementär ausgebildete Struktur und Formgebung des trägerseitigen Koppelelements 16 gezeigt, welches den Steg 16a, der sich nur über eine Teilhöhe der Frontwand 21 und somit auch der Vertiefung 15 erstreckt und eine darunter nach vorne versetzten Einbauchung 16b aufweist, der Bestandteil der Frontwand 21 ist. Der Steg 16a bildet somit quasi einen Überhang zu der sich nach unten an den Steg 16a dann erstreckenden Einbauchung 16b.

In Fig. 3 ist in einer vergrößerten Darstellung der Ausschnitt I in Fig. 2 gezeigt. Es ist dabei zu erkennen, dass an einem oberen Rand 20 einer Frontwand 21, die die Vertiefung 15 nach vorne hin und somit zum vorderen Rahmenteil 13a hin begrenzt, das erste trägerseitige Koppelelement 16 ein horizontales, streifenförmiges Koppelteil als Steg 16a aufweist, der in Richtung einer die Vertiefung 15 nach hinten begrenzenden Rückwand 22 orientiert ist. Dieses Koppelteil bzw. der Steg 16a ist nur über ein Teil der Höhe (y-Richtung) der Frontwand 21 ausgebildet. Unter dem Steg 16a ist ein Hohlbereich bzw. eine Einbauchung 16b ausgebildet, die durch einen Wandabschnitt der Frontwand begrenzt ist. Der Steg 16a ist daher als Überhang bzw. Dach für die zum Koppelelement 16 zugehörige Einbauchung 16b angeordnet. In Form und Größe gleich ausgebildet ist das zweite trägerseitige Koppelelement 17. Bezüglich einer sich in Tiefenrichtung und somit in z-Richtung erstreckenden, in Breitenrichtung mittig angeordneten Symmetrieachse des Trägers 11 sind die trägerseitigen Koppelelemente 16 und 17 symmetrisch ausgebildet und angeordnet.

In Fig. 4 ist in einer perspektivischen Darstellung der Behälter 9 gezeigt, der an einer Unterseite 24 seines Bodens 23 im hinteren Bereich, insbesondere einem hinteren Rand 25 der Unterseite 24 ein Eingriffselement 26 aufweist. Dieses steht an der Unterseite 24 erhaben nach unten über. Dieses Eingriffselement 26 ist in Horizontalebene und somit in der x-z-Ebene U-förmig gestaltet. Dieses Eingriffselement 26 ist zum Eingriff in die Vertiefung 15 ausgebildet. Das Eingriffselement 26 weist zwei integrierte behälterseitige Koppelelemente 27 und 28 auf, die beabstandet zueinander ausgebildet sind und sich an den Enden des Bodenschenkels 30 der einstückigen U-Form 29 mündend ausbilden.

In Fig. 5 ist in einer vergrößerten Darstellung der Bereich II in Fig. 4 gezeigt. Wie zu erkennen ist, bildet sich das erste behälterseitige Koppelelement 27 am Bodenschenkel 30 des Eingriffselements 26, aus. Eine Einbauchung 27a des Koppelelements 27 ist in vertikaler Richtung und somit in y-Richtung nur über eine Teilhöhe dieses Eingriffselements 26 und auch des Bodenschenkels 30 ausgebildet, vorzugsweise maximal über 50 Prozent dieser Höhe. Die Einbauchung 27a mündet dann direkt an die Unterseite 24 des Bodens 23.

Darüber hinaus ist die gezeigte Einbauchung 27a auf der dem gegenüberliegenden weiteren behälterseitigen Koppelelement 28 abgewandten Seite und somit an dem dem benachbarten Seitenschenkel 31 der U-Form zugewandten Ende beziehungsweise der Seite offen ausgebildet. An der in Breitenrichtung gegenüberliegenden Seite beziehungsweise dem gegenüberliegenden Ende ist diese Einbauchung 27a durch eine Wand 32 geschlossen. Im gekoppelten Zustand greift das trägerseitige Koppelelement 17 mit seinem Steg 17a in dieses als Einbauchung 27a ausgebildete behälterseitige Koppelelement 27 ein, wohingegen das trägerseitige Koppelelement 16 mit dem Steg 16a in die ebenfalls symmetrisch dazu ausgebildete Einbauchung und Form des behälterseitigen Koppelelements 28 eingreift. Dadurch überlappen die Koppelelemente in Tiefenrichtung und somit in z-Richtung des Haushaltskältegeräts 1 und sind somit in diese Richtung ineinandergreifend beziehungsweise verzahnt.

Die verzahnende Kopplung ist daher dadurch gebildet, dass an dem Träger 11 Koppelelemente 16 und 17 ausgebildet sind, die sich nicht über die gesamte Höhe der Vertiefung erstrecken und somit nur laschenartige beziehungsweise streifenförmige Stege bilden, die sich in Tiefenrichtung weiter nach hinten erstrecken als in Höhenrichtung unterhalb dieser Koppelelemente 16 und 17 ausgebildete weitere Wandabschnitte der Frontwand 21. Dazu komplementär ausgebildet ist das Eingriffselement 26, so dass die Einbauchung 27a in Tiefenrichtung versetzt nach hinten zu einem Wandabschnitt bzw. Vorsprung 27b des behälterseitigen Koppelelements 27 angeordnet ist und diese nach hinten Versetzung der Einbauchung 27a mit einer nach hinten die Einbauchung 27a begrenzenden Wand 27c in vertikaler Richtung betrachtet höher liegt beziehungsweise nach unten an den nach vorne versetzten Vorsprung 27b angrenzt, so dass hier der nach hinten horizontal überstehende Steg 17a beziehungsweise Streifen des trägerseitigen Koppelelements 17 in vertikaler Richtung oberhalb des Vorsprungs 27b in die Einbauchung 27a eingreifen kann und vorzugsweise dann an der Wand 27c anliegt.

In Fig. 6 ist in einer Horizontalschnittdarstellung und somit in einer Darstellung in der y-z-Ebene der gekoppelte Zustand zwischen dem Behälter 9 und dem Träger 11 gezeigt.

In Fig. 7 ist in einer vergrößerten Darstellung der vollständig gekoppelte Zustand zwischen dem Behälter 9 und dem Träger 11 im Bereich der Koppelelemente 17 und 27 gezeigt. In Fig. 7 ist dabei auch der in z-Richtung überlappende und somit verzahnte Zustand der Koppelelemente 17 und 27 gezeigt, wobei dazu der Steg 17a in die Einbauchung 27a eingreift und der invers unter der Einbauchung 27a ausgebildete Teilbereich des Eingriffselements 26 mit der Wand beziehungsweise dem Vorsprung 27b, der weiter vorne positioniert ist als der die Einbauchung 27a begrenzende Wandabschnitt 27c und in die unter dem Steg 17a gebildete Einbauchung beziehungsweise den Hohlraum eingreift.

Zum Lösen dieses in Fig. 7 gezeigten gekoppelten Zustands wird dann gemäß der Darstellung in Fig. 8 eine Entkopplung vollzogen, in dem zunächst in einem ersten Bewegungsschritt der Behälter 9 relativ zum Träger 11 nur in geradliniger Tiefenrichtung und somit horizontal nach hinten gemäß dem Pfeil P1 verschoben wird. Dadurch entkoppeln die Koppelelemente 17 und 27 und auch die Koppelelemente 16 und 28.

Da ja, wie bereits erwähnt, die trägerseitigen Koppelelemente 16 und 17 gleich ausgebildet sind, weist auch dieses Koppelelement 17 einen entsprechenden Steg 17a und eine Einbauchung 17b auf, die im Hinblick auf Formgebung, Lage und relative Positionierung zueinander entsprechend gebildet sind, wie dies zu dem Steg 16a und der Einbauchung 16b bereits erläutert wurde.

Diese geradlinige Bewegung nur in Tiefenrichtung erfolgt so lange, bis der Seitenschenkel 31 des Eingriffselements 26 an der Rückwand 22 anschlägt, wobei dadurch für einen Nutzer auch die haptische Rückmeldung gegeben ist, dass der in Tiefenrichtung bei der Kopplung erzeugte Überlapp zwischen den Koppelelementen 16 und 28 und 17 und 27 aufgehoben ist und diesbezüglich, wie dies auch in Fig. 8 gezeigt ist, kein entsprechender Überlapp mehr vorhanden ist. Im Weiteren kann dann der Behälter 9 vollständig von dem Träger 11 entnommen und separiert werden, indem gemäß der Darstellung in Fig. 9 eine Hubbewegung nach oben erfolgt und dann das Eingriffselement 26 aus der Vertiefung 15 herausgehoben wird.

Die Kopplung zwischen dem Behälter 9 und dem Träger 11 erfolgt in entgegengesetzter Richtung zum Lösen, wie dies anhand der Fig. 7 bis 9 erläutert wurde. Das Anheben des Behälters 9 ausschließlich in vertikaler Richtung ist gemäß dem Pfeil P2 in Fig. 9 dargestellt.

### Bezugszeichenliste

- 1: Haushaltskältegerät
- 2: Gehäuse
- 3: Innenbehälter
- 3a: seitliche Vertikalwand
- 3b: seitliche Vertikalwand
- 3c: Rückwand
- 4: oberer Innenraum
- 5: unterer Innenraum
- 6: Tür
- 7: Tür
- 8: Vorrichtung
- 9: Behälter
- 10: Behälter
- 11: Träger
- 12: Trägerplatte
- 13: Rahmen
- 13a: vorderes Rahmenteil
- 13b: seitliches Rahmenteil
- 13c: seitliches Rahmenteil
- 13d: hinteres Rahmenteil
- 14: Innenplatte
- 15: Vertiefung
- 16: Koppelelement
- 16a: Steg
- 16b: Einbauchung
- 17: Koppelelement
- 17a: Steg
- 17b: Einbauchung
- 18: Ende
- 19: Ende
- 20: Rand
- 21: Frontwand
- 22: Rückwand
- 23: Boden
- 24: Unterseite
- 25: hinterer Rand
- 26: Eingriffselement
- 27: Koppelelement
- 27a: Einbauchung
- 27b: Vorsprung
- 27c: Wand
- 28: Koppelelement
- 29: U-Form
- 30: Bodenschenkel
- 31: Seitenschenkel
- 32: Wand
- P1: Pfeil
- P2: Pfeil

## Patentansprüche

1. Haushaltskältegerät (1) mit einem Innenraum (4, 5), der durch Wände (3a, 3b, 3c) eines Innenbehälters (3) begrenzt ist, und mit zumindest einem Behälter (9, 10) zur Aufnahme von Lebensmitteln, der im Innenraum (4, 5) verschiebbar angeordnet ist, und mit einem Träger (11), der verschiebbar in dem Innenraum (3) gelagert ist, wobei der Behälter (9, 10) auf dem Träger (11) zerstörungsfrei lösbar angeordnet ist und zum Verschieben mit dem Träger (11) bewegungsgekoppelt ist, und zur Bewegungskopplung der Behälter (9, 10) zumindest ein Koppelelement (27, 28) aufweist und der Träger (11) zumindest ein Koppelelement (16, 17) aufweist, **dadurch gekennzeichnet, dass** die Koppelelemente (16, 17, 27, 28) im gekoppelten Zustand in Tiefenrichtung (z-Richtung) des Haushaltskältegeräts (1) betrachtet überlappend angeordnet sind, dass der Träger (11) eine rinnenartige Vertiefung (15) aufweist, in welcher das trägerseitige Koppelelement (16, 17) integriert ist, dass an gegenüberliegende Enden (18, 19) der sich in Breitenrichtung erstreckenden Vertiefung (15) jeweils ein trägerseitiges Koppelelement (16, 17) mündet, und die trägerseitigen Koppelelemente (16, 17) beabstandet zueinander angeordnet sind, und dass die Koppelelemente (16, 17, 27, 28) so ausgebildet sind, dass das Lösen des gekoppelten Zustands durch eine relative Verschiebebewegung zwischen dem Behälter (9, 10) und dem Träger (11) nur in Tiefenrichtung durchführbar ist.

2. Haushaltskältegerät (1) nach Anspruch 1, **dadurch gekennzeichnet, dass** das trägerseitige Koppelelement (16, 17) an einem oberen Rand (20) einer die Vertiefung (15) nach vorne begrenzenden Frontwand (21) ein Koppelteil (16a, 17a) aufweist.

3. Haushaltskältegerät (1) nach Anspruch 2, **dadurch gekennzeichnet, dass** das trägerseitige Koppelelement (16, 17) als Koppelteil einen horizontalen, streifenförmigen Steg (16a, 17a) aufweist, der in Richtung einer die Vertiefung (15) nach hinten begrenzenden Rückwand (22) orientiert ist.

4. Haushaltskältegerät (1) nach Anspruch 1 oder 3, **dadurch gekennzeichnet, dass** das Koppelelement (16, 17) an ein in Breitenrichtung des Haushaltskältegeräts (1) betrachtet seitliches Ende (18, 19) der Vertiefung (15) mündet.

5. Haushaltskältegerät (1) nach einem der vorhergehenden Ansprüche, **dadurch gekennzeichnet, dass** das behälterseitige Koppelelement (27, 28) an einer Unterseite (24) eines Bodens (23) des Behälters (9, 10) ausgebildet ist.

6. Haushaltskältegerät (1) nach einem der vorhergehenden Ansprüche, **dadurch gekennzeichnet, dass** das behälterseitige Koppelelement (27, 28) in ein nach unten abstehendes Eingriffselement (26), welches zum Eingriff in eine Vertiefung (15) in dem Träger (11) ausgebildet ist, integriert ist.

7. Haushaltskältegerät (1) nach Anspruch 6, **dadurch gekennzeichnet, dass** das behälterseitige Koppelelement (27, 28) eine Einbauchung (27a) in einer Wand des Eingriffselements (26) aufweist, insbesondere das trägerseitige Koppelteil (16a, 17a) im gekoppelten Zustand in die Einbauchung (27a) eingreifend angeordnet ist.

8. Haushaltskältegerät (1) nach Anspruch 5 oder 7, **dadurch gekennzeichnet, dass** Eingriffselement (26) in einer Horizontalebene betrachtet U-förmig ausgebildet ist.

9. Haushaltskältegerät (1) nach Anspruch 8, **dadurch gekennzeichnet, dass** sich eine Einbauchung (27a) in einem Bodenschenkel (30) der U-Form ausbildet und bis zur Unterseite (24) des Bodens (23) des Behälters (9, 10) sich ausbildet und/oder zu einem Seitenschenkel (31) der U-Form (29) offen ausgebildet ist.

10. Haushaltskältegerät (1) nach einem der vorhergehenden Ansprüche, **dadurch gekennzeichnet, dass** im gekoppelten Zustand zwischen den Koppelelementen (16, 17, 27, 28) der Behälter (9, 10) in vertikaler Richtung des Haushaltskältegeräts (1) positionsfixiert an dem Träger (11) angeordnet ist.

11. Haushaltskältegerät (1) nach einem der vorhergehenden Ansprüche, **dadurch gekennzeichnet, dass** das trägerseitige Koppelelement (16, 17) in einem hinteren Bereich, insbesondere in einem hinteren Rahmenteil (13d) eines Rahmens (13) des Trägers (11), ausgebildet ist, und das behälterseitige Koppelelement (27, 28) in einem hinteren Bereich des Behälters (9, 10) ausgebildet ist.

12. Haushaltskältegerät (1) nach einem der vorhergehenden Ansprüche, **dadurch gekennzeichnet, dass** der Träger (11) als, insbesondere rollengelagerter, Schlitten ausgebildet ist, der eine Trägerplatte (12) aufweist, auf welcher der Behälter (9, 10) im gekoppelten Zustand positioniert ist.

## Claims

1. Household refrigeration appliance (1) with an interior (4, 5), which is delimited by walls (3a, 3b, 3c) of an inner container (3), and with at least one container (9, 10) for receiving foodstuffs, which is arranged in the interior (4, 5) such that it can be displaced, and with a carrier (11), which is mounted in the interior (3) such that it can be displaced, wherein the container (9, 10) is arranged on the carrier (11) such that it can be released in a non-destructive manner and has a motion coupling with the carrier (11) for displacement, and for the motion coupling the container (9, 10) has at least one coupling element (27, 28) and the carrier (11) has at least one coupling element (16, 17), **characterised in that** the coupling elements (16, 17, 27, 28) are arranged in an overlapping manner in the coupled state when viewed in the depth direction (z direction) of the household refrigeration appliance (1), that the carrier (11) has a channel-like depression (15), in which the carrier-side coupling element (16, 17) is integrated, that a carrier-side coupling element (16, 17) opens at opposite ends (18, 19) of the depression (15) extending in the width direction in each case, and the carrier-side coupling elements (16,1 7) are arranged at a distance from one another, and that the coupling elements (16, 17, 27, 28) are embodied such that the releasing of the coupled state due to the relative displacement movement between the container (9, 10) and the carrier (11) is only able to be performed in the depth direction.

2. Household refrigeration appliance (1) according to claim 1, **characterised in that** the carrier-side coupling element (16, 17) has a coupling part (16a, 17a) on an upper edge (20) of a front wall (21) delimiting the depression (15) towards the front.

3. Household refrigeration appliance (1) according to claim 2, **characterised in that** the carrier-side coupling element (16, 17) has a horizontal, strip-shaped web (16a, 17a) as a coupling part, which is oriented in the direction of a rear wall (22) delimiting the depression (15) towards the rear.

4. Household refrigeration appliance (1) according to claim 1 or 3, **characterised in that** the coupling element (16, 17) opens at an end (18, 19) of the depression (15) to the side when viewed in the width direction of the household refrigeration appliance (1).

5. Household refrigeration appliance (1) according to one of the preceding claims, **characterised in that** the container-side coupling element (27, 28) is embodied on an underside (24) of a bottom (23) of the container (9, 10).

6. Household refrigeration appliance (1) according to one of the preceding claims, **characterised in that** the container-side coupling element (27, 28) is integrated into an engaging element (26) which protrudes downwards and is embodied for engaging into a depression (15) in the carrier (11).

7. Household refrigeration appliance (1) according to claim 6, **characterised in that** the container-side coupling element (27, 28) has an inwardly curved part (27a) in a wall of the engaging element (26), in particular the carrier-side coupling part (16a, 17a) is arranged such that it engages into the inwardly curved part (27a) in the coupled state.

8. Household refrigeration appliance (1) according to claim 5 or 7, **characterised in that** the engaging element (26) is embodied in a U-shaped manner when viewed in a horizontal plane.

9. Household refrigeration appliance (1) according to claim 8, **characterised in that** an inwardly curved part (27a) is embodied in the bottom limb (30) of the U-shape and is embodied up to the underside (24) of the bottom (23) of the container (9, 10) and/or is embodied such that it is open towards a side limb (31) of the U-shape (29).

10. Household refrigeration appliance (1) according to one of the preceding claims, **characterised in that**, in the coupled state between the coupling elements (16, 17, 27, 28), the container (9, 10) is arranged with a fixed position on the carrier (11) in the vertical direction of the household refrigeration appliance (1).

11. Household refrigeration appliance (1) according to one of the preceding claims, **characterised in that** the carrier-side coupling element (16, 17) is embodied in a rear region, in particular in a rear frame part (13d) of a frame (13) of the carrier (11), and the container-side coupling element (27, 28) is embodied in a rear region of the container (9, 10).

12. Household refrigeration appliance (1) according to one of the preceding claims, **characterised in that** the carrier (11) is embodied as a slide, in particular a roller-mounted slide, which has a carrier plate (12) on which the container (9, 10) is positioned in the coupled state.

## Revendications

1. Appareil frigorifique domestique (1) avec un espace interne (4, 5) qui est délimité par le biais de parois (3a, 3b, 3c) d'un récipient interne (3), et avec au moins un récipient (9, 10) destiné à la réception de produits alimentaires, qui est disposé de manière coulissante dans l'espace interne (4, 5), et avec un support (11) qui est monté de manière coulissante dans l'espace interne (3), dans lequel le récipient (9, 10) est disposé de manière amovible sans dégradation sur le support (11) et est couplé en mouvement pour un coulissement avec le support (11), et pour un couplage en mouvement le récipient (9, 10) présente au moins un élément de couplage (27, 28) et le support (11) présente au moins un élément de couplage (16, 17), **caractérisé en ce que** les éléments de couplage (16, 17, 27, 28) sont disposés de manière chevauchante à l'état couplé vus dans la direction de la profondeur (direction z) de l'appareil frigorifique domestique (1), **en ce que** le support (11) présente un renfoncement de type rainure (15), dans lequel est intégré l'élément de couplage côté support (16, 17), **en ce que**, au niveau d'extrémités opposées (18, 19) du renfoncement (15) s'étendant dans la direction de la largeur, respectivement un élément de couplage côté support (16, 17) débouche, et les éléments de couplage côté support (16, 17) sont disposés à distance l'un de l'autre, et **en ce que** les éléments de couplage (16, 17, 27, 28) sont réalisés de sorte que la dissolution de l'état couplé peut être opérée par le biais d'un mouvement coulissant relatif entre le récipient (9, 10) et le support (11) uniquement dans la direction de la profondeur.

2. Appareil frigorifique domestique (1) selon la revendication 1, **caractérisé en ce que** l'élément de couplage côté support (16, 17) présente un composant de couplage (16a, 17a) au niveau d'un bord supérieur (20) d'une paroi frontale (21) délimitant le renfoncement (15) vers l'avant.

3. Appareil frigorifique domestique (1) selon la revendication 2, **caractérisé en ce que** l'élément de couplage côté support (16, 17) présente en tant que composant de couplage une nervure horizontale en forme de bande (16a, 17a) qui est orientée en direction d'une paroi arrière (22) délimitant le renfoncement (15) en arrière.

4. Appareil frigorifique domestique (1) selon la revendication 1 ou 3, **caractérisé en ce que** l'élément de couplage (16, 17) débouche au niveau d'une extrémité latérale (18, 19) du renfoncement (15) vue dans la direction de la largeur de l'appareil frigorifique domestique (1).

5. Appareil frigorifique domestique (1) selon l'une des revendications précédentes, **caractérisé en ce que** l'élément de couplage côté récipient (27, 28) est réalisé au niveau d'une face inférieure (24) d'un fond (23) du récipient (9, 10).

6. Appareil frigorifique domestique (1) selon l'une des revendications précédentes, **caractérisé en ce que** l'élément de couplage côté récipient (27, 28) est intégré dans un élément de mise en prise (26) faisant saillie vers le bas, lequel est réalisé dans le support (11) pour une mise en prise dans un renfoncement (15).

7. Appareil frigorifique domestique (1) selon la revendication 6, **caractérisé en ce que** l'élément de couplage côté récipient (27, 28) présente une empreinte (27a) dans une paroi de l'élément de mise en prise (26), en particulier le composant de couplage côté support (16a, 17a) à l'état couplé est disposé dans l'empreinte (27a) par mise en prise.

8. Appareil frigorifique domestique (1) selon la revendication 5 ou 7, **caractérisé en ce que** l'élément de mise en prise (26) est réalisé en forme de U vu dans un plan horizontal.

9. Appareil frigorifique domestique (1) selon la revendication 1, **caractérisé en ce que** dans une patte de fond (30) de la forme en U une empreinte (27a) est réalisée et est réalisée jusqu'à la face inférieure (24) du fond (23) du récipient (9, 10) et/ou est réalisée ouverte sur une patte latérale (31) de la forme en U (29).

10. Appareil frigorifique domestique (1) selon l'une des revendications précédentes, **caractérisé en ce que** le récipient (9, 10) à l'état couplé entre les éléments de couplage (16, 17, 27, 28) est disposé dans la direction verticale de l'appareil frigorifique domestique (1) fixé en position au niveau du support (11).

11. Appareil frigorifique domestique (1) selon l'une des revendications précédentes, **caractérisé en ce que** l'élément de couplage côté support (16, 17) est réalisé dans une zone arrière, en particulier dans une partie formant armature arrière (13d) d'une armature (13) du support (11), et l'élément de couplage côté récipient (27, 28) est réalisé dans une zone arrière du récipient (9, 10).

12. Appareil frigorifique domestique (1) selon l'une des revendications précédentes, **caractérisé en ce que** le support (11) est réalisé en tant que, glissière, en particulier montée sur roulettes, qui présente une plaque de support (12) sur laquelle le récipient (9, 10) est positionné à l'état couplé.
